# EUROPÄISCHE PATENTSCHRIFT

(11) **EP 1 535 752 B1**
(45) Veröffentlichungstag und Bekanntmachung des Hinweises auf die Patenterteilung: **14.05.2008**
(21) Anmeldenummer: 04026313.9
(22) Anmeldetag: 05.11.2004
(51) Int. Cl.: B42F 15/00

(54) **Hängebehälter**
Suspended container
Recipient suspendu

(30) Priorität: 26.11.2003 DE 10355767
(43) Veröffentlichungstag der Anmeldung: 01.06.2005
(73) Patentinhaber: Esselte Leitz GmbH & Co. KG, 70469 Stuttgart (DE)
(72) Erfinder: Seiffarth, Steffen, 70794 Filderstadt (DE); Krauss, Markus, 71672 Marbach (DE)
(74) Vertreter: Reule, Hanspeter

(56) Entgegenhaltungen:
- EP-A- 0 849 094
- DE-A1- 4 202 048
- US-A- 4 950 096
- US-A- 5 993 099

## Beschreibung

Die Erfindung betrifft einen Hängebehälter gemäß dem Oberbegriff des Anspruchs 1.

Schriftgutbehälter wie Hängemappen sind an ihrem oberen Rand mit Haken tragenden Halteelementen versehen, die über die senkrecht nach unten hängenden Seitenkanten der Mappe überstehen und in Halteschienen von Aktenschränken und dergleichen einhängbar sind. Die überstehenden Haken werden dann als störend empfunden, wenn die Hängemappe aus dem Aktenschrank entnommen und in einer Aktenmappe oder -tasche transportiert wird. Aus der EP 1 304 231 A2 ist eine Hängemappe der eingangs genannten Art bekannt, bei der die Halteelemente in Taschen am oberen Rand des Hüllenkörpers eingesetzt sind und in den Taschen verschiebbar gehalten werden. Wenn die Halteelemente nicht zum Aufhängen benötigt werden, können sie in die Tasche geschoben werden. In den Taschen werden die Halteelemente von Aufreihbändern festgehalten, die gleichzeitig dazu dienen, lose Blätter in der Mappe aufzunehmen. Die Taschen bilden jedoch keine exakte Führung für die Halteelemente. Außerdem ist die Herstellung der bekannten Hängemappe schwierig, da die Halteelemente bereits bei der Herstellung der Tasche in diese eingesetzt und mit den Aufreihbändern verbunden werden müssen.
US-A-5993099 zeigt auch der Stand der Technik.

Es ist daher Aufgabe der Erfindung, einen Hängebehälter der eingangs genannten Art derart weiterzubilden, dass er einfacher herstellbar ist und die Halteelemente besser befestigt sind.

Die Aufgabe wird erfindungsgemäß durch einen Hängebehälter mit den Merkmalen des Anspruchs 1 gelöst. Dieser kann insbesondere ein Schriftgutbehälter, wie ein Hängehefter, ein Hängeordner, eine Hängemappe oder ein Hängesammler, oder ein Behälter zur Aufnahme von Datenträgern, wie CDs, sein.

Der Erfindung liegt der Gedanke zugrunde, dass die Halteelemente nach der Herstellung des Hüllenkörpers auf diesen aufgesetzt werden können. Das Langloch dient dabei als Führung für die Führungsnocke des Halteelements. Bei einer Verschiebung des Halteelements entlang der Längskante wird die Führungsnocke im Langloch verschoben, bis sie an die als Anschlag dienenden Schmalseiten des Langlochs stößt.

Vorzugsweise weisen die Halteelemente Haken auf und sind von einer ersten Position, in der die Haken über quer zur Längskante verlaufende Seitenkanten überstehen, in eine zweite Position verschiebbar, in der die Haken bis zu den Seitenkanten zurückgezogen sind. Die Haken ermöglichen ein sicheres Einhängen des Hängebehälters in Halteschienen, wie beispielsweise in Aktenschränken. Zum Transport des Hängebehälters werden die Halteelemente in die zweite Position verschoben, so dass die Haken nicht im Weg sind.

Eine vorteilhafte Weiterbildung der Erfindung sieht vor, dass der Hüllenkörper an seinem oberen Rand einen entlang seiner Längskante angeordneten Verstärkungsstreifen aufweist, durch den sich die Langlöcher erstrecken. Dies ist vor allem dann vorteilhaft, wenn der Hüllenkörper aus einem Material mit geringer Reißfestigkeit besteht, wie beispielsweise Karton. Der Verstärkungsstreifen verstärkt den oberen Rand und bildet die eigentliche Führung für die Führungsnocken der Halteelemente. Er ist zweckmäßig ein Metallstreifen, kann jedoch auch aus Karton oder Kunststoff bestehen. Vorzugsweise ist der Hüllenkörper zumindest teilweise aus einem faltbaren Material gefertigt und entlang der Längskante unter Bildung einer Einstecktasche für den Verstärkungsstreifen gefaltet. Der Verstärkungsstreifen ist dann sicher in der Einstecktasche gehalten.

Vorteilhafterweise weisen die Halteelemente jeweils zwei in einer Linie angeordnete Führungsnocken auf, die in zwei in einer Linie angeordnete Langlöcher eingreifen. Dies ermöglicht eine bessere und exaktere Führung der Halteelemente mit weniger Spiel. Zweckmäßig sind entlang der Längskante im Abstand zu dieser mehrere Haltelöcher zum Anbringen von Kennzeichnungsschildern in den Hüllenkörper und gegebenenfalls in den Verstärkungsstreifen eingebracht. An den Haltelöchern können Kennzeichnungsschilder lösbar befestigt werden, die über den oberen Rand hinausstehen und eine einfache Identifizierung des in einem Aktenschrank hängenden Hängebehälters ermöglichen.

Zweckmäßig haben die Halteelemente einen U-förmigen Querschnitt, und ihre beiden Schenkel sind über die Längskante geschoben. Dadurch umfassen die Halteelemente die Längskante. Vorzugsweise erstrecken sich die Führungsnocken von einem ersten Schenkel in das Innere des Halteelements. Sie sind zweckmäßig in Richtung zum freien Ende des sie tragenden Schenkels abgeflacht. Dies erleichtert ein Aufstecken des Halteelements auf die Hülle. Hierzu sind die Schenkel zweckmäßig elastisch aufbiegbar. Die Führungsnocken weisen bevorzugt an ihrer abgeflachten Seite einen senkrecht zum ersten Schenkel verlaufenden Absatz auf. Dadurch wird erreicht, dass die Führungsnocken in den Langlöchern sicher geführt sind, insbesondere wenn die Breite der Führungsnocken nahezu der Breite der Langlöcher entspricht.

Eine besonders einfache Ausführungsform sieht vor, dass der Hüllenkörper aus einem faltbaren Material gefertigt ist und entlang einer einen unteren Rand bildenden Faltkante so gefaltet ist, dass er einen Vorderdeckel und einen mit diesem durch die Faltkante verbundenen Rückdeckel aufweist. Vorder- und Rückdeckel begrenzen eine nach den Seitenkanten offene Schriftguttasche. Zweckmäßig sind sowohl an einer parallel zur Faltkante verlaufenden Längskante des Vorderdeckels als auch an einer parallel zur Faltkante verlaufenden Längskante des Rückdeckels Halteelemente befestigt. Dadurch wird sowohl der Vorderdeckel als auch der Rückdeckel an der Halteschiene des Aktenschranks eingehängt. Vorzugsweise greifen die Führungsnocken von einer Außenseite des Vorderdeckels bzw. des Rückdeckels in die Langlöcher ein.

Die Hülle ist vorteilhafterweise aus Karton oder Polypropylen gefertigt, während das Halteelement vorzugsweise aus Kunststoff gefertigt ist. Hierbei ist besonders die Ausbildung des Halteelements als einstückiges Spritzgussteil, insbesondere aus Polyacetylen, wie Polyoxymethylen oder aus Polyamid, Acrylnitril-Butadien-Styrol oder Polystyrol, vorteilhaft. Die Führungsnocken formende Werkzeuge sind zweckmäßig über Fenster in den Schenkeln zum Entformen entfernbar. Es ist auch möglich, die Halteelemente aus zwei Kunststoffteilen zu fertigen, von denen jedes einen der beiden Schenkel aufweist. Die Teile werden dann durch Schweißen miteinander verbunden.

Im Folgenden wird die Erfindung anhand eines in den Figuren dargestellten Ausführungsbeispiels näher erläutert. Es zeigen
- Fig. 1: eine perspektivische Ansicht eines als Hängemappe ausgebildeten erfindungsgemäßen Hängebehälters;
- Fig. 2: eine Detaildarstellung gemäß Fig. 1 in Seitenansicht;
- Fig. 3: einen vergrößerten Schnitt durch die Hängemappe gemäß Fig. 1 und Fig. 2 entlang der Linie E-E;
- Fig. 4: eine Detaildarstellung gemäß Fig. 1 mit einem entfernten Halteelement.

Ein als Hängemappe für die Aufnahme von Schriftgut ausgebildeter erfindungsgemäßer Hängebehälter 1 gemäß Fig. 1 weist einen Hüllenkörper 2 aus faltbarem Karton auf, der entlang einer Faltkante 4 so gefaltet ist, dass er einen Vorderdeckel 6 und einen mit diesem einstückig durch die Faltkante 4 verbundenen Rückdeckel 8 aufweist. Die Faltkante 4 bildet einen unteren Rand des Hüllenkörpers 2. An den vom unteren Rand senkrecht nach oben verlaufenden Seitenkanten 10 sind Vorder- und Rückdeckel 6, 8 nicht miteinander verbunden, so dass der Hüllenkörper 2 an den Seitenkanten 10 offen ist. An ihren oberen Rändern werden Vorder- und Rückdeckel 6, 8 jeweils durch eine Längskante 12 begrenzt, entlang der der Karton gefaltet ist. Die umgefaltete Partie 14 des Kartons ist mit der Innenseite des Vorderdeckels 6 bzw. des Rückdeckels 8 verklebt, so dass eine Einstecktasche 16 für einen Verstärkungsstreifen 18 aus Metall gebildet wird. Diese ist in Fig. 1 und Fig. 4 zum Teil aufgeschnitten dargestellt, so dass der Verstärkungsstreifen 18 sichtbar ist. Entlang jeder Längskante 12 verlaufen im Abstand zu dieser vier paarweise angeordnete Langlöcher 20, die sich durch den Karton und den Verstärkungsstreifen 18 erstrecken. Zwischen den beiden Langlochpaaren sind Haltelöcher 22 durch den Karton und den Verstärkungsstreifen 18 durchgestanzt, an denen Kennzeichnungsschilder befestigbar sind.

Am oberen Rand des Hüllenkörpers 2 sind an jeder Längskante 12 zwei Halteelemente 24, 25 befestigt. Die Halteelemente 24, 25 sind aus Kunststoff als Spritzgussteile gefertigt und weisen einen U-förmigen Querschnitt auf. An einem ersten Schenkel 28 jedes Halteelements 24, 25 sind zwei langgestreckte Führungsnocken 30 angeformt, die sich in das Innere des Halteelements 24, 25 erstrecken und in Längsrichtung hintereinander in einer Linie angeordnet sind. Die Führungsnocken 30 greifen in die Langlöcher 20 des Hüllenkörpers 2 ein. Die Länge der Langlöcher 20 ist dabei größer als die Länge der Führungsnocken 30, so dass die Halteelemente 24, 25 entlang der Längskante 12, die von ihren Schenkeln 28, 29 umgriffen wird, verschiebbar sind. Jedes Halteelement 24, 25 weist einen nach unten gerichteten Haken 32 auf, der dazu bestimmt ist, in eine Führungsschiene in einem Aktenschrank eingehängt zu werden. Durch die Verschiebbarkeit der Halteelemente 24, 25 sind die Haken 32 zwischen einer ersten Position, in der sie über die Seitenkanten 10 überstehen (Figuren 1, 3 und 4), und einer zweiten Position, in der sie bis zu den Seitenkanten 10 zurückgezogen sind, verschiebbar. Die Schmalseiten der Langlöcher 20 bilden jeweils Anschläge, bis zu denen die Führungsnocken 30 verschiebbar sind.

Die Schenkel 28, 29 der Halteelemente 24, 25 sind, um sie besser auf den oberen Rand aufsetzen zu können, elastisch aufbiegbar. Die Führungsnocken 30 sind in Richtung zum freien Ende des sie tragenden ersten Schenkels 28 abgeflacht und weisen an ihrer abgeflachten Seite einen senkrecht zum ersten Schenkel 28 verlaufenden Absatz 34 auf. An der gegenüberliegenden Breitseite 36 verlaufen die Führungsnocken 30 ebenfalls senkrecht zum ersten Schenkel 28. Die Breite der Führungsnocken 30 entspricht im Wesentlichen der Breite der Langlöcher 20, so dass eine exakte Führung gegeben ist. Die Führungsnocken 30 greifen von der Außenseite des Vorder-und des Rückdeckels 6, 8 in die Langlöcher 20 ein. Es werden daher zwei Arten von Halteelementen benötigt, eines 24 mit den Führungsnocken 30 am rechten Schenkel, eines 25 mit den Führungsnocken 30 am linken Schenkel (Fig. 3). Dies ergibt ein einheitliches Design auf jeder Seite. Beide Schenkel 28, 29 weisen Fenster 38, 39 auf, über die die Führungsnocken 30 formende Werkzeuge zum Entformen nach dem Spritzgießen entfernbar sind. Die Fenster 38 im ersten Schenkel 28 erstrecken sich von oberhalb der Führungsnocken 30 bis zu einem die Schenkel 28, 29 verbindenden Steg 40. Die Fenster 39 im gegenüberliegenden Schenkel 29 erstrecken sich von unterhalb der Führungsnocken 30 bis oberhalb der Führungsnocken 30, so dass das durch sie eingreifende Formwerkzeug die Führungsnocken 30 vollständig umgreift.

Zur Herstellung der Hängemappe 1 wird ein Bogen aus Karton entlang der Faltkante 4 gefaltet, so dass Vorder- und Rückdeckel 6, 8 deckungsgleich aufeinander liegen. Anschließend werden Vorder- und Rückdeckel 6, 8 entlang der Längskanten 12 nochmals gefaltet, und in die so entstehende Einstecktasche 16 wird der Verstärkungsstreifen 18 aus Metall eingelegt. Der Verstärkungsstreifen 18 wird in der Einstecktasche 16 fixiert, indem die umgefalteten Partien 14 mit dem Vorder- bzw. Rückdeckel 6, 8 verklebt werden. Anschließend werden die Langlöcher 20 und die Haltelöcher 22 aus dem Karton und dem eingelegten Verstärkungsstreifen 18 ausgestanzt. Es ist zwar auch möglich, die Löcher 20, 22 im Verstärkungsstreifen 18 und im Karton getrennt auszustanzen. In diesem Fall muß jedoch der Verstärkungsstreifen 18 in der Einstecktasche 16 mit hoher Präzision positioniert werden, so dass die Löcher 20, 22 im Karton und die Löcher 20, 22 im Verstärkungsstreifen 18 deckungsgleich sind.

Zusammenfassend ist folgendes festzuhalten: Die Erfindung betrifft einen Hängebehälter mit einem Hüllenkörper 2 zur Aufnahme von flachen Gegenständen, vorzugsweise von Schriftgut, und mit an dessen oberem Rand befestigten, entlang einer den oberen Rand begrenzenden Längskante 12 verschiebbaren Halteelementen 24, 25 zum Aufhängen an Halteschienen. Erfindungsgemäß ist vorgesehen, dass die Halteelemente 24, 25 die Längskante 12 umgreifen und jeweils mindestens eine langgestreckte Führungsnocke 30 aufweisen, die in ein entlang der Längskante 12 im Abstand zu dieser verlaufendes Langloch 20 eingreift, dessen Länge größer ist als die der Führungsnocke 30.

## Patentansprüche

1. Hängebehälter mit einem Hüllenkörper (2) zur Aufnahme von flachen Gegenständen, vorzugsweise von Schriftgut, und mit an dessen oberem Rand befestigten, entlang einer den oberen Rand begrenzenden Längskante (12) verschiebbaren Halteelementen (24, 25) zum Aufhängen an Halteschienen, **dadurch gekennzeichnet, dass** die Halteelemente (24, 25) die Längskante (12) umgreifen und jeweils mindestens eine langgestreckte Führungsnocke (30) aufweisen, die in ein entlang der Längskante (12) im Abstand zu dieser verlaufendes Langloch (20) eingreift, dessen Länge größer ist als die der Führungsnocke (30).

2. Hängebehälter nach Anspruch 1, **dadurch gekennzeichnet, dass** die Halteelemente (24, 25) Haken (32) aufweisen und von einer ersten Position, in der die Haken (32) über quer zur Längskante (12) verlaufende Seitenkanten (10) überstehen, in eine zweite Position verschiebbar sind, in der die Haken (32) bis zu den Seitenkanten (10) zurückgezogen sind.

3. Hängebehälter nach Anspruch 1 oder 2, **dadurch gekennzeichnet, dass** der Hüllenkörper (2) an seinem oberen Rand einen entlang seiner Längskante (12) angeordneten Verstärkungsstreifen (18) aufweist, und dass sich die Langlöcher (20) durch den Verstärkungsstreifen (18) erstrecken.

4. Hängebehälter nach Anspruch 3, **dadurch gekennzeichnet, dass** der Verstärkungsstreifen (18) ein Metallstreifen ist.

5. Hängebehälter nach Anspruch 3 oder 4, **dadurch gekennzeichnet, dass** der Hüllenkörper (2) zumindest teilweise aus einem faltbaren Material gefertigt ist, das entlang der Längskante (12) unter Bildung einer Einstecktasche (16) für den Verstärkungsstreifen (18) gefaltet ist.

6. Hängebehälter nach einem der vorangehenden Ansprüche, **dadurch gekennzeichnet, dass** die Halteelemente (24, 25) jeweils zwei in einer Linie angeordnete Führungsnocken (30) aufweisen, die in zwei in einer Linie angeordnete Langlöcher (20) eingreifen.

7. Hängebehälter nach einem der vorangehenden Ansprüche, **dadurch gekennzeichnet, dass** entlang der Längskante (12) im Abstand zu dieser mehrere Haltelöcher (22) zum Anbringen von Kennzeichnungsschildern in den Hüllenkörper (2) und ggf. in den Verstärkungsstreifen (18) eingebracht sind.

8. Hängebehälter nach einem der vorangehenden Ansprüche, **dadurch gekennzeichnet, dass** die Halteelemente (24, 25) einen U-förmigen Querschnitt haben und ihre beiden Schenkel (28, 29) über die Längskante (12) geschoben sind.

9. Hängebehälter nach Anspruch 8, **dadurch gekennzeichnet, dass** die Führungsnocken (30) sich von einem ersten Schenkel (28) in das Innere des Halteelements (24, 25) erstrecken.

10. Hängebehälter nach Anspruch 9, **dadurch gekennzeichnet, dass** die Führungsnocken (30) in Richtung zum freien Ende des sie tragenden ersten Schenkels (28) abgeflacht sind.

11. Hängebehälter nach Anspruch 10, **dadurch gekennzeichnet, dass** die Führungsnocken (30) an ihrer abgeflachten Seite einen senkrecht zum ersten Schenkel (28) verlaufenden Absatz (34) aufweisen.

12. Hängebehälter nach einem der Ansprüche 8 bis 11, **dadurch gekennzeichnet, dass** die Schenkel (28, 29) elastisch aufbiegbar sind.

13. Hängebehälter nach einem der vorangehenden Ansprüche, **dadurch gekennzeichnet, dass** die Breite der Führungsnocken (30) im Wesentlichen der Breite der Langlöcher (20) entspricht.

14. Hängebehälter nach einem der vorangehenden Ansprüche, **dadurch gekennzeichnet, dass** der Hüllenkörper (2) aus einem faltbaren Material gefertigt ist und entlang einer einen unteren Rand bildenden Faltkante (4) so gefaltet ist, dass er einen Vorderdeckel (6) und einen mit diesem durch die Faltkante (4) verbundenen Rückdeckel (8) aufweist.

15. Hängebehälter nach Anspruch 14, **dadurch gekennzeichnet, dass** die Halteelemente (24, 25) an einer parallel zur Faltkante (4) verlaufenden Längskante (12) des Vorderdeckels (6) und an einer parallel zur Faltkante (4) verlaufenden Längskante (12) des Rückdeckels (8) befestigt sind.

16. Hängebehälter nach Anspruch 14 oder 15, **dadurch gekennzeichnet, dass** die Führungsnocken (30) von einer Außenseite des Vorderdeckels (6) bzw. des Rückdeckels (8) in die Langlöcher (20) eingreifen.

17. Hängebehälter nach einem der vorangehenden Ansprüche, **dadurch gekennzeichnet, dass** der Hüllenkörper (2) aus Karton oder Polypropylen gefertigt ist.

18. Hängebehälter nach einem der vorangehenden Ansprüche, **dadurch gekennzeichnet, dass** die Halteelemente (24, 25) einstückig aus Kunststoff, vorzugsweise als Spritzgussteile, gefertigt sind.

19. Hängebehälter nach Anspruch 18, **dadurch gekennzeichnet, dass** die Schenkel (28, 29) Fenster (38, 39) aufweisen, über die die Führungsnocken (30) formende Werkzeuge entfernbar sind.

20. Hängebehälter nach einem der Ansprüche 8 bis 17, **dadurch gekennzeichnet, dass** die Halteelemente (24, 25) aus zwei miteinander verschweißten Kunststoffteilen gefertigt sind, von denen jedes einen der beiden Schenkel (28, 29) aufweist.

## Claims

1. Suspended container with a casing body (2) for accommodating flat objects, preferably documents, and with retaining elements (24, 25) secured to its upper periphery and capable of sliding along a longitudinal edge (12) delimiting the upper periphery for suspension on retaining rails, **characterised in that** the retaining elements (24, 25) engage around the longitudinal edge (12) and in each case have at least one longitudinally extended guide cam (30), which engages in a longitudinal hole (20) running along the longitudinal edge (12) at a distance to this, the length of which is greater than the guide cam (30).

2. Suspended container according to Claim 1, **characterised in that** the retaining elements (24, 25) have hooks (32) and can be displaced from a first position in which the hooks (32) project over side edges (10) running transverse to the longitudinal edge (12) into a second position in which the hooks (32) are drawn back as far as the side edges (10).

3. Suspended container according to Claim 1 or 2, **characterised in that** the casing body (2) has at its upper periphery a reinforcement strip (18) arranged along its longitudinal edge (12), and **in that** the longitudinal holes (20) extend through the reinforcement strip (18).

4. Suspended container according to Claim 3, **characterised in that** the reinforcement strip (18) is a metal strip.

5. Suspended container according to Claim 3 or 4, **characterised in that** the casing body (2) is manufactured at least partially from a foldable material, which is folded along the longitudinal edge (12) so forming an insertion pocket (16) for the reinforcement strip (18).

6. Suspended container according to any one of the preceding claims, **characterised in that** the retaining elements (24, 25) in each case have two guide cams (30) arranged in a line, which engage in two longitudinal holes (20) arranged in a line.

7. Suspended container according to any one of the preceding claims, **characterised in that** several retaining holes (22) are located along the longitudinal edge (12) and at a distance to it, in the casing body (2) and, where appropriate, in the reinforcement strips (18) for attaching identification indicators.

8. Suspended container according to any one of the preceding claims, **characterised in that** the retaining elements (24, 25) have a U-shaped cross-section and their two limbs (28, 29) are displaced over the longitudinal edge (12).

9. Suspended container according to Claim 8, **characterised in that** the guide cams (30) extend from a first limb (28) into the interior of the retaining element (24, 25).

10. Suspended container according to Claim 9, **characterised in that** the guide cams (30) are flattened in the direction towards the free end of the first limb (28) carrying them.

11. Suspended container according to Claim 10, **characterised in that** the guide cams (30) have on their flattened side a shoulder element (34) running perpendicular to the first limb (28).

12. Suspended container according to any one of Claims 8 to 11, **characterised in that** the limbs (28, 29) are capable of elastic flexure.

13. Suspended container according to any one of the preceding claims, **characterised in that** the width of the guide cams (30) corresponds essentially to the width of the longitudinal holes (20).

14. Suspended container according to any one of the preceding claims, **characterised in that** the casing body (2) is made of a foldable material and is folded along a fold edge (4) forming a lower periphery in such a way that it has a front cover (6) and a rear cover (8) connected to this by the fold edge (4).

15. Suspended container according to Claim 14, **characterised in that** the retaining elements (24, 25) are secured to a longitudinal edge (12) of the front cover (6) running parallel to the fold edge (4) and to a longitudinal edge (12) of the rear cover (8) running parallel to the fold edge (4).

16. Suspended container according to Claim 14 or 15, **characterised in that** the guide cams (30) engage into the longitudinal holes (20) from an outer side of the front cover (6) or the rear cover (8) respectively.

17. Suspended container according to any one of the preceding claims, **characterised in that** the casing body (2) is made of cardboard or polypropylene.

18. Suspended container according to any one of the preceding claims, **characterised in that** the retaining elements (24, 25) are manufactured as one piece from plastic, preferably as injection mouldings.

19. Suspended container according to Claim 18, **characterised in that** the limbs (28, 29) have windows (38, 39) by means of which the tools forming the guide cams (30) can be removed.

20. Suspended container according to any one of the Claims 8 to 17, **characterised in that** the retaining elements (24, 25) are manufactured from two plastic parts welded to one another, each of which has one of the two limbs (28, 29).

## Revendications

1. Réceptacle suspendu comprenant un corps enveloppant (2) conçu pour recevoir des objets plats, de préférence des écrits, et des éléments de retenue (24, 25) fixés au bord supérieur dudit corps, aptes à coulisser le long d'une arête longitudinale (12) adjacente audit bord supérieur, et destinés à être suspendus à des rails de retenue, **caractérisé par le fait que** les éléments de retenue (24, 25) ceinturent l'arête longitudinale (12) et sont respectivement munis d'un mentonnet allongé de guidage (30) pénétrant dans un trou oblong (20) qui s'étend le long de ladite arête longitudinale (12), à distance de cette dernière, et dont la longueur est supérieure à celle dudit mentonnet de guidage (30).

2. Réceptacle suspendu selon la revendication 1, **caractérisé par le fait que** les éléments de retenue (24, 25) comportent des crochets (32) et peuvent coulisser depuis un premier emplacement, auquel lesdits crochets (32) font saillie au-delà d'arêtes latérales (10) s'étendant transversalement vis-à-vis de l'arête longitudinale (12), jusqu'à un second emplacement auquel lesdits crochets (32) sont rétractés jusqu'auxdites arêtes latérales (10).

3. Réceptacle suspendu selon la revendication 1 ou 2, **caractérisé par le fait que** le corps enveloppant (2) présente, sur son bord supérieur, un listel de renforcement (18) disposé le long de son arête longitudinale (12) ; et **par le fait que** les trous oblongs (20) traversent ledit listel de renforcement (18).

4. Réceptacle suspendu selon la revendication 3, **caractérisé par le fait que** le listel de renforcement (18) est une bande métallique.

5. Réceptacle suspendu selon la revendication 3 ou 4, **caractérisé par le fait que** le corps enveloppant (2) est fabriqué, au moins partiellement, en un matériau pliable qui est plié le long de l'arête longitudinale (12), en formant une poche d'emboîtement (16) destinée au listel de renforcement (18).

6. Réceptacle suspendu selon l'une des revendications précédentes, **caractérisé par le fait que** les éléments de retenue (24, 25) sont respectivement pourvus de deux mentonnets de guidage (30) disposés selon une ligne, qui pénètrent dans deux trous oblongs (20) agencés suivant une ligne.

7. Réceptacle suspendu selon l'une des revendications précédentes, **caractérisé par le fait que** plusieurs trous de retenue (22), affectés à la mise en place d'affichettes de caractérisation, sont pratiqués dans le corps enveloppant (2) et éventuellement dans le listel de renforcement (18), le long de l'arête longitudinale (12) et à distance de cette dernière.

8. Réceptacle suspendu selon l'une des revendications précédentes, **caractérisé par le fait que** les éléments de retenue (24, 25) possèdent une section transversale configurée en U, et leurs deux branches (28, 29) sont enfilées au-dessus de l'arête longitudinale (12).

9. Réceptacle suspendu selon la revendication 8, **caractérisé par le fait que** les mentonnets de guidage (30) s'étendent, depuis une première branche (28), jusque dans l'espace intérieur de l'élément de retenue (24, 25).

10. Réceptacle suspendu selon la revendication 9, **caractérisé par le fait que** les mentonnets de guidage (30) sont aplatis en direction de l'extrémité libre de la première branche (28) qui les porte.

11. Réceptacle suspendu selon la revendication 10, **caractérisé par le fait que** les mentonnets de guidage (30) sont dotés, sur leur côté aplati, d'un gradin (34) s'étendant perpendiculairement à la première branche (28).

12. Réceptacle suspendu selon l'une des revendications 8 à 11, **caractérisé par le fait que** les branches (28, 29) peuvent être ployées élastiquement.

13. Réceptacle suspendu selon l'une des revendications précédentes, **caractérisé par le fait que** la largeur des mentonnets de guidage (30) correspond, pour l'essentiel, à la largeur des trous oblongs (20).

14. Réceptacle suspendu selon l'une des revendications précédentes, **caractérisé par le fait que** le corps enveloppant (2) est fabriqué en un matériau pliable et est plié, le long d'une arête de pliage (4) matérialisant un bord inférieur, de façon telle qu'il comprenne un plat antérieur (6) et un plat postérieur (8) relié à ce dernier par l'intermédiaire de ladite arête de pliage (4).

15. Réceptacle suspendu selon la revendication 14, **caractérisé par le fait que** les éléments de retenue (24, 25) sont fixés à une arête longitudinale (12) du plat antérieur (6), qui s'étend parallèlement à l'arête de pliage (4), et à une arête longitudinale (12) du plat postérieur (8) qui s'étend parallèlement à ladite arête de pliage (4).

16. Réceptacle suspendu selon la revendication 14 ou 15, **caractérisé par le fait que** les mentonnets de guidage (30) pénètrent dans les trous oblongs (20) depuis un côté extérieur respectif du plat antérieur (6) ou du plat postérieur (8).

17. Réceptacle suspendu selon l'une des revendications précédentes, **caractérisé par le fait que** le corps enveloppant (2) est fabriqué en carton ou en polypropylène.

18. Réceptacle suspendu selon l'une des revendications précédentes, **caractérisé par le fait que** les éléments de retenue (24, 25) sont fabriqués d'un seul tenant en matière plastique, de préférence en tant que pièces venues de coulée par injection.

19. Réceptacle suspendu selon la revendication 18, **caractérisé par le fait que** les branches (28, 29) présentent des fenêtres (38, 39) par l'intermédiaire desquelles peuvent être enlevés des outils de mise en forme des mentonnets de guidage (30).

20. Réceptacle suspendu selon l'une des revendications 8 à 17, **caractérisé par le fait que** les éléments de retenue (24, 25) sont fabriqués en deux parties en matière plastique solidarisées par soudage, dont chacune comporte l'une des deux branches (28, 29).
